# EUROPÄISCHE PATENTSCHRIFT

(11) **EP 1 711 653 B1**
(45) Veröffentlichungstag und Bekanntmachung des Hinweises auf die Patenterteilung: **16.06.2010**
(21) Anmeldenummer: 05707061.7
(22) Anmeldetag: 28.01.2005
(51) Int. Cl.: D06F 37/42

(54) **LAGERUNG FÜR DIE TÜR EINER WÄSCHEBEHANDLUNGSMASCHINE**
BEARING FOR THE DOOR OF A LAUNDRY PROCESSING MACHINE
ENSEMBLE SUPPORT DE LA PORTE D'UNE MACHINE DE TRAITEMENT DE LINGE

(30) Priorität: 05.02.2004 DE 102004005887
(43) Veröffentlichungstag der Anmeldung: 18.10.2006
(73) Patentinhaber: Miele & Cie. KG, 33332 Gütersloh (DE)
(72) Erfinder: BÖTTCHER, Hans-Werner, 31275 Lehrte (DE); HÖBBEL, Ralf, 31275 Lehrte (DE)
(86) Internationale Anmeldenummer: PCT/EP2005/000844
(87) Internationale Veröffentlichungsnummer: WO 2005/075727

(56) Entgegenhaltungen:
- EP-A- 0 304 241
- DE-U1- 9 318 787
- US-A- 4 066 857
- US-A- 4 150 265
- US-A- 5 488 209

## Beschreibung

Die Erfindung betrifft eine Lagerung für die Tür einer Wäschebehandlungsmaschine, insbesondere eines gewerblichen Wäschetrockners, mit mindestens einem auf der Gehäusefront angeordneten Lagerbock zur Aufnahme eines an der Tür angeordneten Scharnierbolzens und einem im Inneren des Lagerbocks angeordneten Türsicherheitsschalter, dessen Schaltkontakt durch am Scharnierbolzen angeordnete Schaltmittel betätigt wird, so dass bei geöffneter Tür die elektrische Energieversorgung der Wäschebehandlungsmaschine insgesamt oder einzelner Baugruppen unterbrochen wird.

Aus der US 5,488,209 ist eine derartige Lagerung für die Tür einer Wäschebehandlungsmaschine mit im Inneren des Lagerbocks angeordneten Schaltmitteln für einen Türsicherheitsschalter bekannt. Als Schaltmittel ist an dem Scharnierbolzen ein Betätigungsring befestigt, der mit einem Schaltarm ausgebildet ist, welcher bei Drehung des Scharnierbolzens den Schaltkontakt des Türsicherheitsschalters betätigt. Diese Ausführung umfasst eine Vielzahl von kleinen Bauteilen, die passgenau zu montieren sind, um den Schaltpunkt zu justieren und zu fixieren. Eine derartige Schalteinrichtung erfordert einen hohen Montageaufwand.

Aus der US 4,066,857 ist ein Scharnier für eine Gebäudetür bekannt. Zur Erfassung der Position der Tür ist innerhalb des Scharniers ein Druckschalter angeordnet, dessen Stößel eine Kerbe besitzt. Als Schaltmittel ist am Scharnierbolzen eine Spitze angeformt, die in die Kerbe einrastet, wenn die Tür geschlossen ist. Beim Öffnen der Tür verdreht sich die Spitze in der Kerbe, wobei die Anlaufschrägen der Spitze gegen die Schrägen der Kerbe im Stößel drücken, wodurch dieser in die geschaltete Position verfahren wird. Die Offen-Stellung des Schalters umfasst nur in einem sehr kleinen Drehwinkel des Scharnierbolzens bzw. eine einzige festgelegte Position.

Aus der DE 93 18 787 U1 ist ein Scharnier mit einem Schalter für eine Schutzhaube für Maschinen bekannt. Im Scharnier ist auf dem stirnseitigen Ende der Drehachse ein Druckschalter angeordnet. Als Schaltmittel ist ein schräges, stirnseitiges Ende des Scharnierbolzens vorgesehen, welches mit einem Bolzen, der ein schräges, stirnseitiges Ende hat, korrespondiert. Beim Verdrehen des Scharnierbolzens wird der korrespondierende Bolzen in axialer Richtung bewegt, wobei das äußere, stirnseitige Ende des Bolzens den Schaltkontakt betätigt. Der Drehwinkel, ab wann der Schaltkontakt betätigt wird, ist durch den Abstand des Schaltkontaktes zum äußeren stirnseitigen Ende des Bolzens festgelegt. Geringe Änderungen des Abstandes haben große Veränderungen der Schaltposition hinsichtlich des Drehwinkens der Schutzhaube zur Folge. Beim Einsatz eines solchen Scharniers an einer gewerblichen Wäschebehandlungsmaschine kann sich der Schaltpunkt nach einer längeren Betriebsdauer ungünstig verändern, da Vibrationen und Stoßbelastungen durch häufige Türbetätigungen geringe Positionsveränderungen des Schalters im Scharnier verursachen können.

Der Erfindung stellt sich somit das Problem, die Lagerung für die Tür mit im Lagerbock angeordneten Schaltmitteln für einen Türsicherheitsschalter zu optimieren und montagefreundlich zu gestalten.

Erfindungsgemäß wird dieses Problem durch eine Lagerung für die Tür einer Wäschebehandlungsmaschine mit den Merkmalen des Patentanspruchs 1 gelöst. Die mit der Erfindung erreichbaren Vorteile bestehen insbesondere in der Ausbildung der Lagerung für die Tür mit integrierten Elementen der Sicherheitseinrichtung. Durch die Anordnung des Türsicherheitsschalters im Inneren eines Lagerbocks wird eine staubgeschützte Anordnung der Sicherheitseinrichtung ermöglicht. Der Lagerbock ist auf der Gehäusefront angeordnet. Die Aufnahme für den Türsicherheitsschalter befindet sich auf der an der Gehäusefront anliegenden Rückseite des Lagerbocks. Die elektrische Zuleitung zum Türsicherheitsschalter wird über eine in der Gehäusefront hinter dem Lagerbock angeordnete Öffnung geführt. Die Zuleitungsführung wird somit vom Lagerbock abgedeckt. Durch diese konstruktiven Maßnahmen ist der Türsicherheitsschalter in diesem Bereich manipulationssicher angeordnet. Die Schaltmittel für den Türsicherheitsschalter werden vom Scharnierbolzen selbst gebildet. Dazu weist der Scharnierbolzen auf seiner Stirnseite einen Schaltansatz auf, der den Türsicherheitsschalter betätigt. Der Schaltkontakt liegt unter Vorspannung am Schaltansatz des Scharnierbolzens an und wird bei Drehung der Tür durch den Scharnierbolzen zwangsgeführt in die Schaltstellungen bewegt. Dadurch, dass der Scharnierbolzen der Tür selbst die Schaltmittel bildet, ist auch in diesem Bereich keine Manipulation der Sicherheitseinrichtung möglich.

Die Stufen des Schaltansatzes sind durch eine schräg ansteigende Anlaufschräge miteinander verbunden, welche z.B. durch einseitiges Abfräsen des Scharnierbolzens gefertigt werden kann. Die Stufen bilden die Schaltflächen auf denen der Schaltkontakt unter Vorspannung anliegt und bei Drehbewegung des Scharnierbolzens bzw. der Tür über die schräg ansteigende Anlaufschräge in die jeweils andere Schaltstellung zwangsgeführt wird. Die Schaltflächen und die Anlaufschräge bestimmen direkt den Schaltweg des Schaltkontaktes. Der Türsicherheitsschalter löst schon bei geringfügiger Bewegung des Schaltkontaktes auf der die Schaltflächen verbindenden Anlaufschräge aus. Dadurch ist gewährleistet, dass die Sicherheitseinrichtung schon bei minimalem Öffnungswinkel der Tür anspricht.

Ein Ausführungsbeispiel der Erfindung ist in den Zeichnungen rein schematisch dargestellt und wird nachfolgend näher beschrieben. Es zeigt
- Figur 1: Die Frontansicht eines gewerblichen Wäschetrockners,
- Figur 2: die Lagerung der Tür (1) an der Gehäusefront (2) der Wäschebehandlungsmaschine bei geöffneter Tür (1) als Einzelheit,
- Figur 3: ein Lagerbock (4) mit der Aufnahme (9) für den Scharnierbolzen (8) und den Türsicherheitsschalter (7) in Blickrichtung X mit Teilschnitt als Einzelheit,
- Figur 4: den Schaltansatz (11) am Scharnierbolzen (8) als Einzelheit.

In der Figur 1 ist die Lagerung für die Tür (1) einer Wäschebehandlungsmaschine, hier eines gewerblichen Wäschetrockners, an der Gehäusefront (2) bei geschlossener Tür (1) dargestellt. An der Tür (1) ist ein türseitiges Scharnierelement (3) montiert. Das türseitige Scharnierelement (3) der Tür (1) ist auf der Gehäusefront (2) in mindestens einem Lagerbock (4), vorzugsweise zwei Lagerböcken (4) gelagert.

Figur 2 zeigt die Lagerung ausschnittsweise bei geöffneter Tür (1). Die Tür (1) verschließt die Beladungsöffnung (5) zur drehbar gelagerten Wäschetrommel (6) im Betrieb des Wäschetrockners. Bei geöffneter Tür (1) müssen alle, den Benutzer evtl. gefährdenden sicherheitsrelevanten Baugruppen (Trommelantrieb, Heizung, Gebläse) außer Betrieb gesetzt werden.

Dazu ist in mindestens einem Lagerbock (4) ein Türsicherheitsschalter (7) angeordnet, der in Figur 3 näher dargestellt ist.

Figur 3 zeigt die Rückansicht in Blickrichtung "X" (siehe Fig. 2) auf die Baugruppen Tür (1), Lagerbock (4) und das türseitige Scharnierelement (3) mit einem Teilschnitt im Bereich der Schaltmittel für den Türsicherheitsschalter (7). In der hier gezeigten Schaltstellung des Schaltkontaktes am Türsicherheitsschalter (7) ist die Tür (1) geschlossen. Das türseitige Scharnierteil (3) ist mit verdrehfest angeordneten Scharnierbolzen (8) ausgebildet, über welche die Tür (1) in den Lagerböcken (4) gelagert ist. Die Lagerböcke (4) sind mit einer Lagerbuchse (9), vorzugsweise einem wartungsfreien Kunststofflager, ausgebildet.

Der Scharnierbolzen (8) ist mittels einer Schraube (10) oder mittels Stift gegen Verdrehung gesichert. Als Schaltmittel für den im Inneren des Lagerbocks (4) angeordneten Türsicherheitsschalter (7) weist der Scharnierbolzen (8) einen stufenartig ausgebildeten Schaltansatz (11) auf, welcher den Schaltkontakt (12) bei minimaler Öffnungsbewegung der Tür (1) in die Schaltstellung "A" bewegt. Der Schaltansatz (11) am Scharnierbolzen ist in Figur 4 als Einzelheit dargestellt. Dieser Schaltansatz (11) betätigt den Schaltkontakt (12) des Türsicherheitsschalters (7) bei minimalem Öffnungswinkel der Tür (1) bzw. minimaler Drehbewegung des Scharnierbolzens (8) in Türöffnungsrichtung, so dass die elektrische Energieversorgung zu sicherheitsrelevanten Verbrauchern (Trommelantrieb, Heizung, Gebläse) unterbrochen wird. Der Schaltpunkt ist durch die verdrehsichere Anordnung des Scharnierbolzens (8) exakt fixiert. Die Signalleitung (13) zum Türsicherheitsschalter (7) wird über eine hier nicht dargestellte Öffnung in der Gehäusevorderwand (2) in das Geräteinnere und zur hinter der Bedienblende (14) angeordneten Programmsteuereinrichtung geführt. Die Öffnung wird durch den Lagerbock (4) in Einbaulage verdeckt, so dass eine Manipulation der Sicherheitseinrichtung nicht möglich ist. Mit dieser manipulationssicheren Anordnung eines Türsicherheitsschalters wird vermieden, dass der Wäschetrockner z.B. bei drehender Trommel beladen wird. Werden nur die sicherheitsrelevanten Verbraucher stromlos geschaltet, kann im Anzeigedisplay in der Bedienblende (14) bei geöffneter Tür (1) ein Sicherheitshinweis "Tür schließen" angezeigt werden.

Figur 4 zeigt den Schaltansatz (11) am Scharnierbolzen (8) als Einzelheit. Der Schaltansatz (11) kann z.B. durch einseitiges Abfräsen der Stirn des Scharnierbolzens (8) gefertigt werden. Durch das einseitige Abfräsen des Scharnierbolzens (8) entsteht ein Absatz bzw. der Schaltansatz (11) des Scharnierbolzens (8). Die Stufen des Schaltansatzes (11) bilden die Schaltflächen (15, 16), welche durch die Anlaufschräge (17) miteinander verbunden sind, wobei die Flächen (15, 17, 16) den Schaltweg des Schaltkontaktes (12) bestimmen. Die Schaltfläche (15) definiert die in Figur 3 dargestellte Schaltstellung des Schaltkontaktes (12) bei geschlossener Tür (1). Die Schaltfläche (16) definiert die Schaltstellung bei geöffneter Tür (1). Der Schaltkontakt liegt, wie in Figur 3 dargestellt, unter Vorspannung an der Schaltfläche (15) an und wird bei Drehbewegung des Scharnierbolzens (8) an der Tür (1) auf der Anlaufschräge (17) in die andere Schaltstellung A für die geöffnete Tür (1) geführt. Der Türsicherheitsschalter (7) löst schon bei geringfügiger Bewegung des Schaltkontaktes (12) auf der die Schaltflächen (15 und 16) verbindenden Anlaufschräge (17) aus. Dies bewirkt eine Unterbrechung der Stromversorgung zu den sicherheitsrelevanten Verbrauchern (Trommel, Heizung, Gebläse) schon bei minimalem Öffnungswinkel der Tür (1).

## Patentansprüche

1. Lagerung für die Tür (1) einer Wäschebehandlungsmaschine, insbesondere eines gewerblichen Wäschetrockners, mit mindestens einem auf der Gehäusefront (2) angeordneten Lagerbock (4) zur Aufnahme eines an der Tür (1) angeordneten Scharnierbolzens (8) und einem im Inneren des Lagerbocks (4) angeordneten Türsicherheitsschalter (7), dessen Schaltkontakt (12) durch am Scharnierbolzen (8) angeordnete Schaltmittel betätigt wird, so dass bei geöffneter Tür (1) die elektrische Energieversorgung der Wäschebehandlungsmaschine insgesamt oder einzelner Baugruppen unterbrochen wird,
**dadurch gekennzeichnet,**
**dass** das den Türsicherheitsschalter (7) betätigende Schaltmittel als stufenartiger Schaltansatz (11) an der dem Schaltkontakt zugewandten Stirnseite des Scharnierbolzens (8) ausgebildet ist, wobei die Stufen des Schaltansatzes (11) die Schaltflächen (15, 16) bilden, welche durch eine Anlaufschräge (17) miteinander verbunden sind und wobei die Flächen (15, 17, 16) bei Drehung des Scharnierbolzens (8) den Schaltweg des Schaltkontaktes (12) bestimmen.

## Claims

1. Bearing arrangement for the door (1) of a laundry treatment appliance, in particular an industrial tumble dryer, comprising at least one bearing block (4) arranged on the front (2) of the housing for receiving a hinge pin (8) arranged on the door (1), and also comprising a door safety switch (7) which is arranged in the interior of the bearing block (4) and has a switching contact (12) which is actuated by switching means arranged on the hinge pin (8) so that when the door (1) is open, the supply of electrical energy to the laundry treatment appliance is interrupted completely or the supply to individual modules is interrupted,
**characterised in that**
the switching means which actuates the door safety switch (7) is formed as a step-like switching projection (11) on the end face of the hinge pin (8) facing the switching contact, the steps of the switching projection (11) forming the switching faces (15, 16) which are connected to one another by a ramp (17), said faces (15, 17, 16) determining the travel of the switching contact (12) when the hinge pin (8) is rotated.

## Revendications

1. Palier pour la porte (1) d'une machine de traitement du linge, en particulier d'un sèche-linge professionnel, avec au moins un support de palier (4) disposé sur l'avant de carter (2) et destiné à loger un boulon de charnière (8) disposé sur la porte (1), et un interrupteur de sécurité de porte (7), disposé à l'intérieur du support de palier (4) et dont le contact de commande (12) est actionné par des moyens de commande disposés sur le boulon de charnière (8), de sorte que, quand la porte (1) est ouverte, l'alimentation en énergie électrique de la machine de traitement du linge dans son ensemble ou de différents sous-groupes est interrompue,
**caractérisé en ce que** le moyen de commande actionnant l'interrupteur de sécurité de porte (7) est constitué en tant que pièce rapportée de commande (11) du type à étages sur le côté frontal du boulon de charnière (8) tourné vers le contact de commande, les étages de la pièce rapportée de commande (11) formant les surfaces de commande (15, 16) qui sont raccordées entre elles par une pente d'accès (17), et les surfaces (15, 17, 16) déterminant, lors de la rotation du boulon de charnière (8), la course de commande du contact de commande (12).
